# EUROPÄISCHE PATENTSCHRIFT

(11) **EP 1 770 336 B1**
(45) Veröffentlichungstag und Bekanntmachung des Hinweises auf die Patenterteilung: **26.12.2018**
(21) Anmeldenummer: 06121170.2
(22) Anmeldetag: 25.09.2006
(51) Int. Cl.: F24C 15/10, A47J 36/34

(54) **Anordnung eines Topfträgers**
Arrangement of pot support
Arrangement de support de récipient

(30) Priorität: 28.09.2005 DE 102005046589
(43) Veröffentlichungstag der Anmeldung: 04.04.2007
(73) Patentinhaber: BSH Hausgeräte GmbH, 81739 München (DE)
(72) Erfinder: Redondo Moritz, José, 39610, Astillero (ES); Knöller, Thomas, 76135, Karlsruhe (DE)

(56) Entgegenhaltungen:
- EP-A1- 0 985 887
- EP-A2- 0 100 224
- WO-A1-2006/051631
- CA-A1- 2 039 182
- JP-A- 2004 150 670
- JP-A- 2005 140 347
- US-A- 2 285 278
- US-A- 3 809 055
- US-A- 5 628 302

## Beschreibung

Die vorliegende Erfindung betrifft eine Anordnung eines Einzeltopfträgers auf einer Kochfeldplatte an einem etwa scheibenförmig ausgebildeten Hitzeschild zum thermischen Abschirmen der Kochfeldplatte im Bereich eines Gasbrenners.

Beispielsweise aus der Druckschrift DE 100 52 645 A1 ist ein Einzeltopfträgerfür ein GasKochfeld mit einem atmosphärischen Gasbrenner bekannt. Der Einzeltopfträger steht auf einer Kochfeldplatte über einem zugeordneten Gasbrenner. Der Topfträger weist Trägerrippen auf, die einen Abstellbereich für ein Gargutbehältnis bilden, das über dem Gasbrenner zum Garen von Gargut erhitzt werden kann.

EP 0 100 224 A2 beschreibt ein Gaskochfeld mit einem Gasbrenner und einem Topfträger. Der Gasbrenner ist in einer Abtropfwanne angeordnet. Der Gasbrenner umfasst mehrere Gasaustrittsöffnungen und mehrere Lücken dazwischen. Der Topfträger umfasst mehrere Grate, die sich von einem ringförmigen Stützkörper, der auf der Abtropfwanne aufliegt, über dem Gasbrenner radial nach innen erstrecken. An der Unterseite des Stützkörpers sind mehrere Stifte ausgebildet, die in entsprechende Öffnungen der Abtropfwanne eingesteckt werden, um die Grate des Topfträgers entsprechend den Lücken des Gasbrenners anzuordnen.

US 3,809,055 A beschreibt ein Gaskochfeld mit einem Gasbrenner und einer Gaszuleitung. Am Gasbrenner sind mehrere Gasaustrittsöffnungen, ein oberer radialer Vorsprung und ein unterer radialer Vorsprung ausgebildet. An der Gaszuleitung sind Öffnungen zum Beimischen von Luft zu einem entflammbaren Gas vorgesehen. Die Gaszuleitung ist derart ausgebildet, dass eine gleichförmige Querschnittsfläche für den Gasfluss zwischen den Öffnungen und dem Gasbrenner bereitgestellt ist. Die Gaszuleitung ist mittels einer Klammervorrichtung an der Oberseite einer Abtropfwanne befestigt.

JP 2004-150670 A beschreibt ein Gaskochfeld. An der Unterseite des Topfträgers sind Nuten ausgebildet, innerhalb welcher jeweils eine Stütze verschraubt ist. Die Stützen umfassen einen Schockabsorber und eine thermisch isolierende Auflagefläche. Die Auflagefläche und die Nuten sind in Punktkontakt miteinander angeordnet.

US 5,628,302 A beschreibt einen Gasbrenner mit einer runden Abtropfwanne, die mittels eines elastischen Dichtrings in peripherem Bereich an der Brenneröffnung der Kochfeldplatte befestigt ist.

EP 0 985 887 A1 offenbart eine Anordnung gemäß dem Oberbegriff des Patentanspruchs 1.

Bei dem bekannten Einzeltopfträger ist es möglich, dass der Einzeltopfträger nicht ordnungsgemäß an dem Gasbrenner ausgerichtet ist, da der Topfträger lose auf der Kochfeldplatte abgestellt ist. Es z. B. denkbar, dass sich der Topfträger beim Abstellen oder auch beim Entfernen eines Gargutbehältnisses verschiebt. Durch eine derartige Verschiebung bzw. Fehlausrichtung des Einzeltopfträgers ist es möglich, dass sich daraus Probleme bei der Erwärmung des Gargutbehältnisse ergeben. Ferner kann die von dem Gasbrenner aufgebrachte Wärme von dem Boden des Gargutbehältnisses auf Bereiche der Kochfeldplatte zurückgestrahlt werden, die dadurch beschädigt werden können.

Demnach liegt der vorliegenden Erfindung die Aufgabe zugrunde, eine Anordnung der eingangs beschriebenen Gattung vorzuschlagen, welche eine lagerichtige Ausrichtung des Topfträgers zu dem zugeordneten Gasbrenner sicherstellt.

Diese Aufgabe wird durch die Merkmale des Patentanspruches 1 gelöst. Vorteilhafte Weiterbildungen ergeben sich insbesondere aus den Unteransprüchen.

Demnach wird eine verbesserte Anordnung eines Einzeltopfträgers auf einer Kochfeldplatte an einem scheibenförmig ausgebildeten Hitzeschild eines Gasbrenners vorgeschlagen, bei dem an vorbestimmten Bereichen des Einzeltopfträgers und des Hitzeschildes korrespondierende Ausrichtelemente vorgesehen sind, so dass eine lagerichtige Anordnung des Einzeltopfträgers an einem zugeordneten Gasbrenner sichergestellt wird. Auf diese Weise kann keine Fehlausrichtung zwischen dem Einzeltopfträger und dem Gasbrenner vermieden werden, so dass einerseits jederzeit eine optimale Erwärmung eines Gargutbehältnisses durch den Gasbrenner erfolgen kann. Andererseits werden unbeabsichtigte Erwärmungen der Kochfeldplatte durch eine Fehlausrichtung des Topfträgers in vorteilhafter Weise verhindert, da der Topfträger durch die Ausrichtelemente an dem Hitzeschild z. B. formschlüssig nur in der lagerichtigen Anordnung anliegt.

Als Ausrichtelement ist zumindest ein Zentrierzapfen vorgesehen. Bevorzugter Weise ist der Zentrierzapfen an einem Umfangsbereich des Hitzeschildes angeordnet. Möglich sind auch andere konstruktive Ausführungen und Anordnungspositionen des Ausrichtelements, jedoch stellt die Verwendung eines Zentrierzapfens eine besonders kostengünstige und einfach gestaltete Ausführung dar. Beispielsweise können mehrere Zentrierzapfen z. B. gegenüber oder auch in anderen beliebigen Winkel zueinander angeordnet sein.

Eine Ausführungsvariante der Erfindung kann vorsehen, dass die verwendeten Zentrierzapfen z. B. in einer in einer Bohrung oder dergleichen des Hitzeschildes an dem äußeren Randbereich gehalten sind. Beispielsweise können die Zentrierzapfen einen angeformten Kragen oder dergleichen aufweisen, der als Anlagebereich an dem Rand der Bohrung anliegt. Es sind jedoch auch andere Befestigungsmöglichkeiten denkbar.

Der Einzeltopfträger weist einen etwa ringförmigen Grundkörper auf, der koaxial zum Hitzeschild angeordnet ist. An dem Umfang des Grundkörpers sind mehrere Trägerrippen vorgesehen, welche einen Aufnahmebereich für ein Gargutbehältnis bilden. Dadurch, dass an zumindest einer Trägerrippe als Ausrichtelement eine etwa vertikal verlaufende Ausnehmungen zum Aufnehmen des korrespondierenden Zentrierzapfens vorgesehen ist, kann eine Zentrierung und auch eine in Umfangsrichtung lagerichtige Anordnung des Einzeltopfträgers an dem Hitzeschild des zugeordneten Gasbrenners gewährleistet werden. Es ist möglich, dass über den Umfang verteilt mehrere Zentrierzapfen und korrespondierende Ausnehmungen vorgesehen sind. Beispielsweise kann im Bereich jeder Trägerrippe eine Ausnehmung vorgesehen sein. Jedoch ist es auch denkbar, dass die Ausnehmung an dem Grundkörper im Bereich zwischen zwei Trägerrippen vorgesehen ist, wobei diese Ausführung nicht Bestandteil der Erfindung ist.

Mit besonderem Vorteil kann jede Ausnehmung innenumfangseitig an einer Trägerrippe des Grundkörpers angeordnet sein. Dadurch wird sichergestellt, dass eine lagerichtige Anordnung des Einzeltopfträgers an dem Hitzeschild nur erreicht wird, wenn jeder Zentrierzapfen in seiner korrespondierenden Ausnehmung aufgenommen ist. Bei einer verdrehten, nicht lagerichtigen Anordnung des Topfträgers würde nämlich der ringförmige Grundkörper auf dem jeweiligen Zentrierzapfen aufliegen, da an dieser Position keine Ausnehmung an der Innenumfangsseite des Grundkörpers vorgesehen ist. Der Bediener kann folglich eine Fehlausrichtung relativ schnell bemerken, da der Topfträger in dieser Position nicht flächig auf der Kochfeldplatte aufliegt und somit kippelt.

Um ein möglichst sicheres Abstellen des Einzeltopfträgers auf der Kochfeldplatte zu ermöglichen, kann gemäß einer nächsten Ausführungsform der vorliegenden Erfindung vorgesehen sein, dass an der der Kochfeldplatte zugewandten Unterseite des Grundkörpers über den Umfang verteilt angeordnete Fußelemente vorgesehen sind. Beispielsweise können diese Fußelemente als Gumminoppen oder dergleichen ausgebildet sein, die in einer entsprechenden Aussparung des Grundkörpers gehalten sind. Durch die Verwendung von Gumminoppen als Fußelemente kann der Einzeltopfträger auf der Kochfeldplatte abgestellt werden, ohne dass die Gefahr besteht, dass die Kochfeldplatte beispielsweise durch Zerkratzen oder dergleichen beschädigt wird. Ferner ergibt sich der Vorteil, dass durch die Fußelemente ein vorbestimmter Abstand zwischen der Unterseite des Einzeltopfträgers und der Kochfeldplatte realisiert wird. Dadurch wird die Wärmeübertragung zwischen dem Einzeltopfträger und der Kochfeldplatte verringert, so dass daraus eine vorteilhafte Isolierwirkung resultiert.

Des Weiteren besteht z. B. bei der vorbeschriebene Anordnung des Einzeltopfträgers auf der Kochfeldplatte die Möglichkeit, dass der ringförmige Grundkörper das Hitzeschild zumindest teilweise überlappt. Somit ist ein äußerer Randbereich des Hitzeschildes unterhalb der Unterseite des Grundkörpers angeordnet ist. Dadurch wird ein Spalt zwischen der Unterseite des Grundkörpers und dem Randbereich des Hitzschildes gebildet.

Einerseits ergibt sich daraus der Vorteil, dass durch die Überlappung des Randbereiches des Hitzeschildes eine Strahlungswärmeübertragung auf die Kochfeldplatte verhindert wird. Andererseits wird durch den zwischen dem Hitzeschild und der Unterseite des Grundkörpers vorgesehenen Spalt ein zusätzlicher Wärmeübergang zwischen den Bauteilen realisiert, so dass insgesamt die Wärmeübertragung verringert wird. Daraus resultiert eine zusätzliche Isolierwirkung.

Gemäß einer Weiterbildung kann die Überlappung des Hitzeschildes dadurch erreicht werden, dass der äußere Randbereich des Hitzeschildes abgeflacht ist. Besonders vorteilhaft ist es, wenn die Unterseite des Grundkörpers zudem abgestuft ist. Es sind auch andere konstruktive Ausführungen des Randbereiches des Hitzeschildes und der Unterseite des Grundkörpers möglich, um einen Spalt zwischen der abgestuften Unterseite des Grundkörpers und dem abgeflachten Randbereich des Hitzeschildes vorzusehen.

Nachfolgend wird die vorliegende Erfindung anhand der Zeichnungen näher erläutert. Es zeigen:
- Figur 1: eine dreidimensionale schematische Ansicht einer möglichen Ausführungsform einer erfindungsgemäßen Anordnung eines Einzeltopfträgers auf einer Kochfeldplatte; und
- Figur 2: eine vergrößerte, geschnittene Teilansicht der Anordnung gemäß Figur 1.

In Figur 1 ist eine dreidimensionale schematische Ansicht einer möglichen Ausführungsform einer erfindungsgemäßen Anordnung dargestellt. Die Anordnung umfasst einen Einzeltopfträgers 1 auf einer Kochfeldplatte 2 an einem etwa scheibenförmig ausgebildeten Hitzeschild 3 zum thermischen Abschirmen der Kochfeldplatte 2 im Bereich eines zugeordneten Gasbrenners 4.

Die Kochfeldplatte 2 weist eine nicht weiter dargestellte Montageöffnung auf, an der ein nach oben von der Kochfeldplatte 2 vorstehender Brennerkopf 5 des Gasbrenners 4 vorsteht. Das etwa scheibenförmige Hitzeschild 3 ist koaxial zu dem Brennerkopf 5 angeordnet. Das Hitzeschild 3 bewirkt eine thermische Abschirmung der Kochfeldplatte 2 insbesondere im Bereich des Gasbrenners 4. Auf diese Weise wird verhindert, dass keine von dem Brenner an den Boden eines Gargutbehältnisses abgegebene Wärme direkt auf den Randbereich einer Montageöffnung der Kochfeldplatte 3 zurückstrahlt. Denn dieser Randbereich ist besonders wärmeempfindlich.

Der Einzeltopfträger 1 ist bei der in Figur 1 gezeigten Ausführungsform der erfindungsgemäßen Anordnung als etwa ringförmiger Grundkörper 6 ausgebildet, an den vier über den Umfang des Grundkörpers 6 verteilt angeordnete Trägerrippen 7 angeformt sind, die einen Aufnahmebereich für ein Gargutbehältnis bilden. Der ringförmige Grundkörper 6 ist koaxial zu dem scheibenförmigen Hitzeschild 3 angeordnet.

Erfindungsgemäß ist vorgesehen, dass an vorbestimmten Bereichen des Einzeltopfträgers 1 und des scheibenförmigen Hitzeschildes 3 korrespondierende Ausrichtelemente zum lagerichtigen Anordnen des Einzeltopfträgers 1 an dem Hitzeschild 3 vorgesehen sind. Dazu sind an dem Umfangsbereich des Hitzeschildes 3 als Ausrichtelemente Zentrierzapfen 8 vorgesehen, wobei in Figur 1 lediglich ein Zentrierzapfen 8 dargestellt ist. Der Zentrierzapfen 8 ist in einer Aussparung 9 des Hitzeschildes 3 gehalten. Der Zentrierzapfen 8 weist einen Kragen 14 auf, der als Anlagebereich an dem Rand der Aussparung anliegt.

Wie insbesondere aus Figur 2 ersichtlich ist, ist der Randbereich des scheibenförmigen Hitzeschildes 3 abgeflacht ausgebildet, so dass der an diesem Randbereich des Hitzeschildes 3 gehaltene Zentrierzapfen 8 etwas schräg ausgerichtet ist. Als korrespondierendes Ausrichtelement ist bei der erfindungsgemäßen Anordnung eine Ausnehmung 11 an der dem Hitzeschild 3 zugewandten Seite der Trägerrippe 7 des Einzeltopfträgers 1 vorgesehen. Die Ausnehmung 11 verläuft etwa vertikal an der Innenumfangswand der Trägerrippe 7 und dient zum Aufnehmen des korrespondierenden Zentrierzapfens 8. Dadurch wird sichergestellt, dass eine lagerichtige Anordnung des Einzeltopfträgers 1 an dem Hitzeschild 3 nur erreicht wird, wenn jeder Zentrierzapfen 8 in seiner korrespondierenden Ausnehmung 11 aufgenommen ist. Bei einer verdrehten, nicht lagerichtigen Anordnung des Einzeltopfträgers 1 würde nämlich der ringförmige Grundkörper 6 auf dem jeweiligen Zentrierzapfen 8 aufliegen, da an dieser Position keine Ausnehmung 11 an der Innenumfangsseite des Grundkörpers 6 vorgesehen ist. Der Bediener kann folglich eine Fehlausrichtung relativ schnell bemerken, da der Einzeltopfträger 1 in dieser Position nicht flächig auf der Kochfeldplatte 2 aufliegt und somit kippelt.

Zum Abstellen des Einzeltopfträgers 1 auf der Kochfeldplatte 2 sind an der der Kochfeldplatte 2 zugewandten Unterseite 12 des Grundkörpers 6 über den Umfang verteilt mehrere Fußelemente 13 vorgesehen. Die Fußelemente 13 sind bei dieser Ausführungsform als Gumminoppen 10 ausgebildet, die in einer Bohrung 9 des Grundkörpers 6 gehalten sind. Die Unterseite 12 des Grundkörpers 6 ist abgestuft ausgebildet, so dass der abgeflacht ausgebildete Randbereich des Hitzeschildes 3 zumindest teilweise unterhalb der Unterseite 12 des Grundkörpers angeordnet ist. Auf diese Weise wird einerseits eine Strahlungswärmeübertragung durch den äußeren Randbereich des Hitzeschildes 3 verhindert. Zum anderen ergibt sich durch den Spalt zwischen der abgestuften Unterseite 12 des Grundkörpers 6 und dem abgeflachten Randbereich des Hitzeschildes 3 eine verringerte Wärmeübertragung, so dass eine vorteilhafte Isolierung realisiert wird.

### Bezugszeichen

- 1: Einzeltopfträger
- 2: Kochfeldplatte
- 3: Hitzschild
- 4: Gasbrenner
- 5: Brennerkopf
- 6: ringförmiger Grundkörper
- 7: Trägerrippe
- 8: Zentrierzapfen
- 9: Bohrung
- 10: Gumminoppe
- 11: Ausnehmung
- 12: Unterseite
- 13: Fußelement
- 14: Kragen

## Patentansprüche

1. Anordnung eines Einzeltopfträgers (1) umfassend den Einzeltopfträger (1) und ein Hitzeschutzschild (3) auf einer Kochfeldplatte (2) an dem etwa scheibenförmig ausgebildeten Hitzeschild (3) zum thermischen Abschirmen der Kochfeldplatte (2) im Bereich eines Gasbrenners, wobei an vorbestimmten Bereichen des Einzeltopfträgers (1) und des Hitzeschildes (3) korrespondierende Ausrichtelemente zum lagerichtigen Anordnen des Einzeltopfträgers (1) an dem Hitzeschild (3) vorgesehen sind, **dadurch gekennzeichnet, dass** als Ausrichtelement zumindest ein Zentrierzapfen (8) vorgesehen ist, dass der Einzeltopfträger (1) einen etwa ringförmigen Grundkörper (6) aufweist, der koaxial zum Hitzeschild (3) angeordnet ist, dass an dem Umfang des Grundkörpers (6) mehrere Trägerrippen (7) als Aufnahmebereich für ein Gargutbehältnis angeordnet sind, und dass an zumindest einer Trägerrippe (7) als Ausrichtelement eine etwa vertikal verlaufende Ausnehmung (11) zum Aufnehmen eines korrespondierenden Zentrierzapfens (8) vorgesehen ist.

2. Anordnung nach Anspruch 1, **dadurch gekennzeichnet, dass** der Zentrierzapfen (8) an dem Umfangsbereich des Hitzeschildes (3) angeordnet ist.

3. Anordnung nach Anspruch 2, **dadurch gekennzeichnet, dass** der Zentrierzapfen (8) in einer Aussparung des Hitzeschildes (3) gehalten ist.

4. Anordnung nach Anspruch 3, **dadurch gekennzeichnet, dass** der Zentrierzapfen (8) einen Kragen (14) als Anlagebereich an dem Rand der Aussparung aufweist.

5. Anordnung nach einem der Ansprüche 1 bis 4, **dadurch gekennzeichnet, dass** die Ausnehmung (11) innenumfangsseitig an der Trägerrippe (7) des Grundkörper(6) angeordnet ist.

6. Anordnung nach einem der Ansprüche 1 bis 5, **dadurch gekennzeichnet, dass** an der der Kochfeldplatte (2) zugewandten Unterseite (12) des Grundkörpers (6) über den Umfang verteilt angeordnete Fußelemente (13) vorgesehen sind.

7. Anordnung nach Anspruch 6, **dadurch gekennzeichnet, dass** die Fußelemente (13) als Gumminoppen (10) ausgebildet sind, die in einer Bohrung (9) des Grundkörpers (6) gehalten sind.

8. Anordnung nach einem der Ansprüche 1 bis 7, **dadurch gekennzeichnet, dass** der Grundkörper (6) einen äußeren Randbereich des Hitzeschildes (3) überlappt.

9. Anordnung nach Anspruch 8, **dadurch gekennzeichnet, dass** zwischen dem Grundkörper (6) und dem überlappten Randbereich des Hitzeschildes (3) ein Spalt vorgesehen ist.

10. Anordnung nach einem der Ansprüche 1 bis 9, **dadurch gekennzeichnet, dass** die Unterseite (12) des Grundkörpers (6) abgestuft ausgebildet ist.

11. Anordnung nach einem der Ansprüche 1 bis 10, **dadurch gekennzeichnet, dass** der äußere Randbereich des Hitzeschildes (3) abgeflacht ausgebildet ist.

## Claims

1. Arrangement of a single pot support (1) comprising the single pot support (1) and a protective heat shield (3) on a cooktop plate (2) on the heat shield (3) embodied approximately in the shape of a disk for thermally shielding the cooktop plate (2) in the area of a gas burner, wherein corresponding alignment elements for the correctly positioned arrangement of the single pot support (1) on the heat shield (3) are provided at predetermined areas of the single pot support (1) and the heat shield (3), **characterised in that** at least one centring pin (8) is provided as an alignment element, that the single pot support (1) has an approximately ring-shaped main body (6), which is arranged coaxially with respect to the heat shield (3), that a number of support ribs (7) are arranged on the periphery of the main body (6) as a receiving area for a food container and that an approximately vertically running recess (11) for receiving a corresponding centring pin (8) is provided as an alignment element on at least one support rib (7).

2. Arrangement according to claim 1, **characterised in that** the centring pin (8) is arranged on the peripheral area of the heat shield (3).

3. Arrangement according to claim 2, **characterised in that** the centring pin (8) is arranged in a cut-out of the heat shield (3).

4. Arrangement according to claim 3, **characterised in that** the centring pin (8) has a collar (14) as a contact area at the border of the cut-out.

5. Arrangement according to one of claims 1 to 4, **characterised in that** the recess (11) is arranged on the inner peripheral side of the support rib (7) of the main body (6).

6. Arrangement according to one of claims 1 to 5, **characterised in that** base elements (13) are provided arranged distributed over the periphery on the lower side (12) of the main body (6) facing the cooktop plate (2).

7. Arrangement according to claim 6, **characterised in that** the base elements (13) are embodied as rubber nubs (10), which are held in a borehole (9) of the main body (6).

8. Arrangement according to one of claims 1 to 7, **characterised in that** the main body (6) overlaps an outer border area of the heat shield (3).

9. Arrangement according to claim 8, **characterised in that** a gap is provided between the main body (6) and the overlapped border area of the heat shield (3).

10. Arrangement according to one of claims 1 to 9, **characterised in that** the lower side (12) of the main body (6) is embodied to be graduated.

11. Arrangement according to one of claims 1 to 10, **characterised in that** the outer border area of the heat shield (3) is embodied to be flattened.

## Revendications

1. Montage d'un support pour récipient simple (1) comprenant le support pour récipient simple (1) et un écran thermique (3) sur une plaque de table de cuisson (2) sur l'écran thermique (3) configuré à peu près en disque pour la protection thermique de la plaque de table de cuisson (2) à proximité d'un brûleur à gaz, à des endroits prédéterminés du support pour récipient simple (1) et de l'écran thermique (3), des éléments d'orientation correspondants étant prévus pour le montage correct du support pour récipient simple (1) sur l'écran thermique (3), **caractérisé en ce qu'**est prévu comme élément d'orientation, au moins un pivot de centrage (8), **en ce que** le support pour récipient simple (1) présente un corps de base (6) à peu près circulaire, lequel est agencé coaxialement à l'écran thermique (3), **en ce que** sur le pourtour du corps de base (6) se trouvent agencées des nervures de support (7) sous forme de zone de logement pour un récipient de produit à cuire, et **en ce que** sur au moins une nervure de support (7), sous forme d"élément d'orientation, est prévu un creux (11) d'évolution à peu près verticale, destiné au logement d'un pivot de centrage (8) correspondant.

2. Montage selon la revendication 1, **caractérisé en ce que** le pivot de centrage (8) est agencé sur la zone de pourtour de l'écran thermique (3).

3. Montage selon la revendication 2, **caractérisé en ce que** le pivot de centrage (8) est maintenu dans un évidement de l'écran thermique (3).

4. Montage selon la revendication 3, **caractérisé en ce que** le pivot de centrage (8) présente un col (14) comme zone de pose au bord de l'évidement.

5. Montage selon l'une des revendications 1 à 4, **caractérisé en ce que** l'évidement (11) est agencé côté pourtour intérieur sur la nervure de support (7) du corps de base (6).

6. Montage selon l'une des revendications 1 à 5, **caractérisé en ce que** sur le côté inférieur (12) du corps de base (6) tourné vers la plaque de table de cuisson (2) sont prévus des éléments formant socle (13) agencés distribués sur le pourtour.

7. Montage selon la revendication 6, **caractérisé en ce que** ces éléments formant socle (13) sont exécutés sous forme de boutons en caoutchouc (10) maintenus dans un trou (9) du corps de base (6).

8. Montage selon l'une des revendications 1 à 7, **caractérisé en ce que** le corps de base (6) empiète sur une zone marginale extérieure de l'écran thermique (3).

9. Montage selon la revendication 8, **caractérisé en ce qu'**entre le corps de base (6) et la zone marginale empiétée de l'écran thermique (3) est prévu un espace.

10. Montage selon l'une des revendications 1 à 9, **caractérisé en ce que** le côté inférieur (12) du corps de base (6) est réalisé en paliers.

11. Montage selon l'une des revendications 1 à 10, **caractérisé en ce que** la zone marginale extérieure de l'écran thermique (3) est réalisée aplatie.
